# EUROPÄISCHE PATENTSCHRIFT

(11) **EP 0 731 659 B1**
(45) Veröffentlichungstag und Bekanntmachung des Hinweises auf die Patenterteilung: **01.08.2001**
(21) Anmeldenummer: 95902110.6
(22) Anmeldetag: 01.12.1994
(51) Int. Cl.: A47L 9/14

(54) **STAUBFILTERBEUTEL FÜR EINEN STAUBSAUGER**
FILTER BAG FOR A VACUUM CLEANER
SAC-FILTRE A POUSSIERE POUR ASPIRATEUR

(30) Priorität: 03.12.1993 DE 4341248; 28.09.1994 DE 4434622; 30.09.1994 DE 4434935
(43) Veröffentlichungstag der Anmeldung: 18.09.1996
(62) Teilanmeldung aus: 00117323.6
(73) Patentinhaber: Vorwerk & Co. Interholding GmbH, 42275 Wuppertal (DE)
(72) Erfinder: BUMB, Germann, D-42285 Wuppertal (DE); DIEUDONNE, Stephan Peter, D-44628 Herne (DE); HELMES, Ludger, D-42553 Velbert (DE); KRAUT-REINKOBER, Stefan, D-51373 Leverkusen (DE); SCHULTINK, Bastiaan, B-3941 Eksel (BE); SAUER, Ralf, D-45130 Essen (DE)
(74) Vertreter: Müller, Enno, Dipl.-Ing.
(86) Internationale Anmeldenummer: EP9403997
(87) Internationale Veröffentlichungsnummer: WO9515108

(56) Entgegenhaltungen:
- EP-A- 0 045 036
- EP-A- 0 289 709
- EP-A- 0 510 314
- DE-A- 2 407 478
- DE-A- 3 919 256
- DE-U- 9 302 002
- US-A- 2 864 462

## Beschreibung

Die Erfindung betrifft einen Staubfilterbeutel für einen Staubsauger gemäß den Merkmalen des Oberbegriffes des Anspruches 1.

Zum Stand der Technik ist zunächst auf die DE-A-24 07 478 zu verweisen. Hieraus ist ein Staubfilterbeutel bekannt, dessen Öffnung für ein Absaugrohr eines Staubsaugers mittels eines faltbaren Papierstreifens verschließbar ist. Dieser faltbare Papierstreifen ist zwischen zwei aus Pappe bestehenden Lagen angeordnet, derart, daß ein Ende des Papierstreifens im Bereich einer Faltung an der unteren, festen Lage befestigt, beispielsweise verklebt ist. Das andere, freie Ende des Papierstreifens ragt über die Kontur der Lagen hinaus, zur Bildung eines Anfaßbereiches. Die zwei Lagen weisen kreisrunde Öffnungen für das Saugrohr des Staubsaugers auf. Der Papierstreifen besitzt ebenfalls eine kreisrunde Öffnung, welche in Offenstellung des Staubfilterbeutels axial zu den Öffnungen der festen Lagen ausgerichtet ist. Zum Verschließen der Öffnung des Staubfilterbeutels wird das freie Ende des Papierstreifen nach außen gezogen, wodurch der gefaltete Steifen teilgestreckt wird. Die Öffnung des Papierstreifens verläßt hierbei den Bereich der Öffnungen der beiden festen Lagen, wodurch die Öffnung des Staubfilterbeutels verschlossen wird. Es besteht hierbei keine konstruktionsbedingte Möglichkeit, einen bereits verschlossenen Staubfilterbeutel wieder zu öffnen, indem der Papierstreifen zurückverlagert wird. Um einen derartigen Staubfilterbeutel nach einem ungewollten Verschließen der Öffnung weiter zu benutzen, besteht hier nur die Möglichkeit einer Zerstörung des Papierstreifens im Bereich der Öffnungen der beiden festen Lagen.

Des weiteren ist ein mit einer eine dichtungsverschließbare Öffnung aufweisende Haltplatte versehener Staubfilterbeutel aus der US-A-2 864 462 bekannt. Hier ist ebenfalls ein Verschlußstreifen zwischen zwei festen Lagen angeordnet, wobei an der unteren festen Lage der Staubbeutel befestigt ist. Der Verschlußstreifen erstreckt sich längenmäßig über die gesamte Länge der beiden Lagen. In Offenstellung der Öffnung für das Absaugrohr eines Staubsaugers ist den Öffnungen der beiden festen Lagen in axialer Richtung in dem Verschlußstreifen eine weitere Öffnung zugeordnet. Zum Verschließen der Öffnung für das Absaugrohr ist in der oberen Lage eine randoffene Ausnehmung vorgesehen, durch welche der Verschlußstreifen greifbar ist. Soll die Öffnung für das Absaugrohr des Staubfilterbeutels verschlossen werden, so wird der Verschlußstreifen an seinem in die Ausnehmung der obersten Lage ragenden Bereich gegriffen und sodann so weit aus dem Bereich zwischen den beiden festen Lagen gezogen, bis die Öffnung des Verschlußstreifens den Bereich der beiden festen Lagen verläßt.

In den beiden vorgenannten, bekannten Lösungen ragt der Verschlußstreifen in der Verschlußstellung des Filterbeutels über die Kontur der jeweiligen Halteplatte hinaus.

Darüber hinaus ist zum Stand der Technik auf die DE-A 39 19 256 zu verweisen. Bei diesem bekannten Staubfilterbeutel ragt in vergleichbarer Weise das Verschlußelement in der Verschlußstellung und in der Offenstellung des Filterbeutels über die Kontur der Halteplatte hinaus. Eine Manipulation des Verschlußelementes muß auch weitgehend außerhalb der Halteplatte erfolgen, da die Halteplatte mit Ausnahme einer Einbuchtung der randkontur nur die notwendige Öffnung für die Aufnahme des Anschlußstutzens des Staubsaugers aufweist.

Es ist hier zum Stand der Technik auch auf DE-U-93 02 002 hinzuweisen. Bei dem aus dieser Druckschrift bekannten Staubfilterbeutel ist das Verschlußelement in der Verschlußstellung und der Offenstellung im wesentlichen in der Kontur der Halteplatte aufgenommen. Jedoch ist die Manipulationsmöglichkeit des Verschlußelementes noch nicht in zufriedenstellender Weise gelöst. Beispielsweise läßt sich nicht entweder eine Verschiebung von Hand oder eine mittels eines im Staubsauger angebrachten Schiebers automatisch durchführen.

Hiervon ausgehend beschäftigt sich die Erfindung mit der Aufgabe, einen Staubfilterbeutel für einen Staubsauger so ausgestalten, daß eine möglichst vorteilhafte Manipulierbarkeit ohne Verlust einer kompakten Gestaltung ermöglicht ist.

Diese Aufgabe ist beim Gegenstand des Anspruches 1 gelöst.

Dadurch, daß das Verschlußelement an seinem der Öffnung gegenüberliegenden Ende als Manipulationsvorsprung mit einer Ausnehmung oder einem Aufsatz versehen ist, wobei im Falle des Aufsatzes dieser in die gesonderten Ausnehmung hineinragt und mit der obersten Lage der Haltplatte abschließt, sind Ausgestaltungen aufgezeigt, die auch ein vorteilhaftes Bewegen des Verschlußelementes sowohl von Hand wie auch mittels eines Schiebers, der im Staubsauger vorgesehen ist, ermöglichen.

Es ist auch bevorzugt, daß bei zumindest drei fest angeordneten Pappe-Papierwerkstofflagen der Halteplatte eine Lage eine Abstützung für das Verschlußelement in der Offenstellung bildet. Das Verschlußelement ist größenmäßig so ausgebildet, daß dieses sowohl in der Verschluß- als auch in der Offenstellung in der Außenkontur der Halteplatte vollständig aufgenommen ist.
Dies ist beispielsweise dadurch gelöst, daß das Verschlußelement eine der Öffnung der Halteplatte angepaßte Verschlußfläche mit daran angeordneter Handhabe besitzt, welche Verschlußfläche zur Herstellung der Verschlußstellung in den Bereich der Öffnung der Halteplatte verlagert wird. Der minimalste Verschiebeweg entspricht hierbei dem Durchmesser der Öffnung der Halteplatte. Um einen versehentlich verschlossenen Staubfilterbeutel wieder zu öffnen, wird das Verschlußelement derart verschoben, daß die Verschlußfläche den Bereich der Öffnung der Halteplatte zumindest so weit verläßt, daß das Absaugrohr des Staubsaugers eingeführt werden kann. Eine sichere Führung des Verschlußelementes ist hierbei dadurch gewährleistet, daß bei zumindest drei fest angeordneten Pappe-Papierwerkstofflagen der Halteplatte eine Lage eine im wesentlichen vollflächige Abstützung für das Verschlußelement bildet. In einer bevorzugten Ausgestaltung ist die Anordnung so getroffen, daß die vollflächige Abstützung des Verschlußelementes sowohl in der Offen- als auch in der Verschlußstellung gebildet ist. Abweichend von der vollflächigen Abstützung kann auch eine konturierte Abstützung vorgesehen sein, die sich etwa im Hinblick auf eine Reibungsverminderung empfehlen kann. Der in der gesonderten Ausnehmung der obersten Lage freiliegende Bereich des Verschlußelementes dient hierbei als Handhabe. Dieser Bereich kann sowohl von Hand ergriffen als auch mechanisch im Zuge eines Öffnens oder Schließens des Staubsaugers beaufschlagt werden. Bevorzugt kann die Ausbildung der das Verschlußelement besitzenden Halteplatte so gewählt sein, daß letztere aus drei festen Lagen besteht, wobei die mittlere Lage eine Ausnehmung zur Aufnahme des Verschlußelementes aufweist. Die Breite der Ausnehmung entspricht hierbei der Breite des Verschlußelementes. Die Länge der Ausnehmung dagegen resultiert aus der Länge des Verschlußelementes plus dem Verschiebeweg, welcher mindestens dem Durchmesser der zu verschließenden Öffnung entspricht. Die mittlere, das Verschlußelement aufnehmende Lage kann somit als ein alle vier Seiten schließender Rahmen gebildet sein. Die unterste Lage bildet hierbei eine vollflächige Abstützung für das Verschlußelement. Um die Öffnung der Halteplatte bei Eintritt des Absaugrohres dichtend zu schließen, ist bei der bevorzugten Ausbildung eine weitere, unterhalb der untersten Lage angeordnete Lage vorgesehen, zwischen welchen beiden Lagen eine Dichtung im Bereich der Öffnung einliegt. Es ist somit ein verschließbarer Staubfilterbeutel für einen Staubsauger geschaffen, der handhabungstechnisch optimiert ist. Das Verschlußelement ist in der Verschluß- und in der Offenstellung in die Außenkontur der Halteplatte vollständig aufgenommen. Weder in den beiden Endstellungen noch in einer Zwischenstellung ragen Teilbereiche des Verschlußelementes über die Außenkontur der Halteplatte hinaus. Verschiedene Staubsauger bieten im Bereich der Aufnahme der Halteplatte des Staubfilterbeutels keinen Freiraum zum Eintreten eines über die Außenkontur der Halteplatte hinausragenden Bereiches des Verschlußelementes. Der erfindungsgemäße Staubfilterbeutel kann jedoch in einen derartigen Staubsauger eingesetzt werden und hier mechanisch im Zuge eines Öffnens bzw. Schließens des Staubsaugers geschlossen bzw. geöffnet werden. Es besteht jedoch auch die Möglichkeit einer manuellen Steuerung des Verschlußelementes von Hand. In einer vorteilhaften Weiterbildung ist vorgesehen, daß zumindest auf einem Teil des Verschiebeweges des Verschlußelementes ein Verschlußelementrand sich bis zur Randkontur der Halteplatte oder darüber hinaus erstreckt. Diese Ausgestaltung kann beispielsweise im Bereich von Randausnehmungen der Halteplatte zum Ergreifen letzterer beim Herausnehmen des Staubfilterbeutels aus dem Staubsauger gebildet sein. Im Bereich dieser Randausnehmungen können die Verschlußelementränder sich bis an den Rand der Ausnehmung erstrecken, womit zumindest auf einem Teil des Verschiebeweges das Verschlußelement auch hier beispielsweise mittels Klammergriffs bewegt werden kann.
Es besteht hier auch die Möglichkeit, daß die Verschlußelementränder sich über die Randkontur im Bereich der Randausnehmung hinaus erstrecken. In einer ersten Version erstrecken sich die Verschlußelementränder nur sehr wenig, in einer Größenordnung von Zehntel-Millimeter, über die Randausnehmung hinaus. In einer zweiten Version kann die Erstreckung aber auch wesentlich sein, bspw. einige Millimeter betragen oder sich sogar im Zentimeter-Bereich bewegen. Insbesondere dann, wenn ein gesonderter Verschiebevorsprung seitlich an dem Verschlußelement etwa ausgebildet ist, was auch eine mögliche Alternative darstellt. Bedingt durch diese Ausgestaltung ist eine weitere Möglichkeit zum Verschieben des Verschlußelementes gegeben, wenn beispielsweise ein mechanischer Defekt vorliegt. Wie bereits erwähnt, ist das Verschlußelement zwischen zwei festen Lagen gelagert, wobei eine seitliche Führung durch zwischen den beiden festen Lagen angeordnete Stege oder dergleichen gegeben ist. Im Bereich dieser Stege können des weiteren Anschläge vorgesehen sein, welche sowohl die Offenals auch die Verschlußstellung des Verschiebeelementes definieren. Vorteilhafterweise weist das Verschlußelement einen im wesentlichen spatenförmigen Grundriß auf.

Der Spatenstiel bildet hierbei den Betätigungsabschnitt für das Verschlußelement. Hier ist die seitliche Abstützung des Verschlußelementes dadurch realisiert, daß zwischen zwei festen Lagen eine weitere, lediglich einen Rand bildende Lage angeordnet ist, welche als Negativform des spatenförmigen Verschlußelementes unter Berücksichtigung des Verschiebeweges gebildet ist. Im Bereich des Überganges vom Spatenstiel zur Verschlußfläche des Verschlußelementes sind, bedingt durch den spatenförmigen Grundriß, Anschlagkanten gebildet, welche gegen entsprechende Anschlagkanten der rahmenförmigen, die seitliche Abstützung bildenden Lage in Offenstellung treten. In Verschlußstellung tritt die dem Spatenstiel gegenüberliegende Randkante des Verschlußelementes gegen einen entsprechenden Bereich der den Rand bildenden Lage. Um eine optimale Handhabung zu gewährleisten, ist vorgesehen, daß der Spatenstiel der Ausnehmung zugeordnet ist. Wie bereits erwähnt, ist die Längserstreckung der Ausnehmung an den Verschiebeweg des Verschlußelementes angepaßt. Vorteilhafterweise weist hierbei die Ausnehmung zumindest eine gleiche Breite auf wie der Spatenstiel des Verschlußelementes. Alternativ ist es auch möglich, daß der Spatenstiel eine größere Breite als die Ausnehmung aufweist. Ein- oder beidseitig bewegt sich der Spatenstiel bei dieser Ausführungsform im Untergriff zu den Rändern der Ausnehmung. Im Bereich dieser Ausnehmung kann nunmehr der als Betätigungsabschnitt ausgebildete Spatenstiel von Hand gegriffen oder mechanisch bewegt werden. Hierzu kann vorgesehen sein, daß an dem Spatenstiel ein Manipulationsvorsprung ausgebildet ist. Dies kann eine an dem freien Ende des Spatenstieles angeordnete Verdickung oder auch eine in diesem Bereich vorgesehene Ausnehmung sein. In einer bevorzugten Ausgestaltung ist der Manipulationsvorsprung so gewählt, daß der Spatenstiel einen ausknickbaren Abschnitt aufweist. Dieser Abschnitt kann in einfachster Weise von Hand gegriffen werden. Es ist auch denkbar, eine Mechanik in dem Bereich des ausknickbaren Abschnittes wirken zu lassen. Bevorzugt ist hierbei eine Ausbildung, bei der zwei Knickstellen ausgebildet sind.

Die Erfindung betrifft weiter einen Staubfilterbeutel der eingangs genannten Art bei dem randseitig eine über den Öffnungsrand nach innen ragende Gummidichtung vorgesehen ist. Ein solcher Staubfilterbeutel ist beispielsweise aus der DE-A-39 19 256 bekannt.

Weiter ist zum Stand der Technik auch auf die DE-A-24 07 478 hinzuweisen.

Bei dem aus der DE-A-39 19 256 bekannten Staubfilterbeutel ist in einem verschiebbaren Verschlußteil gleichfalls eine Öffnung ausgebildet, wobei zur Benutzung des Staubbeutels die Öffnung in der Halteplatte und die Öffnung in dem verschiebbaren Verschlußteil in eine Übereinanderlage gebracht werden müssen. Die Öffnung in dem verschiebbaren Verschlußteil besitzt eine kreisringförmige Dichtung. Bei einer solchen Dichtung kann es im Zuge der Benutzung zu dem Effekt kommen, daß die Dichtung sich in gewisser Weise aufstellt und ein Verschließen des Staubfilterbeutels in der gewünschten Form dann nicht mehr möglich ist. Zur Lösung des daraus resultierenden Problems, einen derartigen Staubfilterbeutel anzugeben, bei welchem ein vollständiges Verschließen sichergestellt ist, ist darauf abgestellt, daß in Überdekkung zu der Gummidichtung ein von dem Öffnungsrand nach innen ragendes Stabilisierungsteil vorgesehen ist. Eine Gummidichtung, wie sie hier angesprochen ist, wobei es nicht auf den Werkstoff Gummi ankommt, sondern diese Dichtung auch aus einem sonstigen elastomeren oder vergleichbaren Material bestehen kann, kann bei Benutzung eines solchen Staubfilterbeutels durch das eingefahrene Absaugrohr eine gewisse eingeprägte Verformung erfahren. Insbesondere ist auch häufig ein Nachlassen der elastischen Eigenschaften zu beobachten. Dies insbesondere dann, wenn, wie es häufig vorkommt, der Staubfilterbeutel mit eingefahrenem Absaugrohr über mehrere Wochen oder Monate in dieser Lage verbleibt. Beim Herausfahren des Absaugrohres kann es dann zu einem Umschlagen der an sich in das Innere des Staubfilterbeutels ragenden Gummidichtung kommen. Diese versperrt dann ein vollständiges Zuschiebern der Öffnung. Das erfindungsgemäß vorgesehene Stabilisierungsteil sorgt nun dafür, daß es nicht zu diesem Umschlagen kommt bzw. der Gummidichtung jeweils eine Vorprägung in Richtung in das Innere des Staubfilterbeutels (nach unten) aufgegeben ist. Das Stabilisierungsteil kann insbesondere auch aus dem bereits angesprochenen Pappe-Papierwerkstoff bestehen. Hierbei kommt es beim Einfahren des Absaugrohres auch zu einem Abknicken des Stabilisierungsteils. Da aber das Stabilisierungsteil aufgrund seiner Flächenstabilität beim Herausfahren des Absaugrohres aus der Öffnung nicht umklappen kann, bleibt auch nach einem vollständigen Entfernen des Absaugrohres aus der Öffnung eine Ausrichtung der Gummidichtung in das Innere des Staubfilterbeutels. Geeigneterweise ist das Stabilisierungsteil an dem Ort der Öffnung angebracht, welcher bei einem Verschließen als letzter von dem Verschlußelement überfahren wird. Darüber hinaus können natürlich auch mehrere derartige Stabilisierungsteile vorgesehen sein oder gar ein Stabilisierungs-Ringrand, der insgesamt etwa beim Einfahren des Absaugrohres umgeknickt wird. Es auch vorteilhaft, wenn eine Erstreckung des Stabilisierungsteils nach innen bezüglich des Öffnungsrandes der Öffnung etwa der Hälfte der Erstreckung der Gummidichtung nach innen, also in dieselbe Richtung, entspricht. Dies bedingt auch, daß die Gummidichtung mit einer wesentlich größeren Breite als bislang bildlich ausgebildet wird. Das Stabilisierungsteil hat vielmehr geeigneterweise eine Erstreckung, welcher der bisher üblichen Breite bzw. Erstreckung nach innen der Gummidichtung entspricht. Bezogen auf einen Durchmesser der Öffnung in der Halteplatte des Staubfilterbeutels beträgt die Erstreckung des Stabilisierungsteiles nach innen beispielsweise 1/10. Entsprechend erstreckt sich die üblicherweise kreisringförmige Gummidichtung etwa um das Maß von 2/10 des Durchmessers der Öffnung nach innen. Eine Halteplatte eines Staubfilterbeutels, wie sie hier in Rede steht, besitzt beispielsweise einen mehrlagigen Aufbau. Sie ist aus mehreren Lagen von Pappe-Papierwerkstoff zusammengesetzt. In dieser Beziehung ist das Stabilisierungsteil bevorzugt an einer in unmittelbarem Kontakt mit der Gummidichtung befindlichen Lage der Halteplatte mitangeformt. Auch empfiehlt es sich, das Stabilisierungsteil auf der dem Staubbeutel abgewandten Seite der Gummidichtung anzuordnen. Insbesondere kann das Stabilisierungsteil auch zungenartig ausgebildet sein.

Verwendung finden kann ein Staubsauger mit einer Aufnahme für einen Staubfilterbeutel, wobei an der Aufnahme ein Schleppdekkel bzw. eine Verschlußplatte mit einem Betätigungsvorsprung ausgebildet ist, zur Betätigung eines Schiebers als Verschlußelement an einem Staubfilterbeutel, wobei weiter der Betätigungsvorsprung in seiner Erstreckungsrichtung federbar ausgebildet ist und insgesamt gegen eine Feder schwenkbar ist. Die Verschwenkbarkeit ist relativ zu der Verschlußplatte gegeben.

Im einzelnen wird hierzu auch auf die EP-A-2532057 verwiesen, insoweit, als der grundsätzliche Aufbau des Staubsaugers mit der Aufnahme für den Staubfilterbeutel und die Halteplatte, die beweglich an der Aufnahme befestigt ist, betroffen ist.

An dieser Aufnahme ist nun unterseitig der Betätigungsvorsprung ausgebildet, der zur Betätigung eines in den Staubfilterbeutel integrierten Schiebers bzw. Verschlußschiebers dient. Hinsichtlich eines solchen Staubfilterbeutels besteht die technische Problematik, die Betätigung des Schiebers, einwirkend auf den Staubfilterbeutel möglichst zuverlässig und sicher bei gleichzeitig möglichst geringem Verschleißangriff oder allgemeiner Beeinträchtigung des Staubfilterbeutels und insbesondere der Halteplatte zu erreichen. In dieser Hinsicht kann der Betätigungsvorsprung an der Verschlußplatte angebunden sein, derart, daß im Zuge eines Einfederns des Betätigungsvorsprungs zugleich eine Verschwenkung einleitbar ist. Die Anbindung des Bedienungsvorsprunges an die Verschlußplatte bewirkt, daß bei einem Einfedern, bei welchem zunächst eine lineare Verschiebung des Betätigungsschiebers erfolgt, der Abstand zwischen den Anbindeorten sich vergrößert. Wenn man nun zur Anbindung ein Band oder dergleichen heranzieht, wird dieses gestrafft und erreicht einen Zustand, in dem es sich nicht mehr wesentlich längen kann. Bei weiterer Druckausübung auf die Verschlußplatte wird der Betätigungsvorsprung daher auf die Verschlußplatte zu hingezogen, so daß es zu der ohnehin im Zuge der weiteren Betätigung erfolgenden Verschwenkung des Betätigungsvorsprungs auf die Verschlußplatte hin, aber eben früher, kommt. Erreicht ist hiermit zugleich eine Druckbegrenzung, da sich mit zunehmender Einfederung des Betätigungsvorsprungs in linearer Richtung auch der durch die Spitze des Betätigungsvorsprungs auf die Halteplatte des Staubfilterbeutels ausgeübte Druck erhöht. Durch die Anbindung, die längenbegrenzt ist, erfolgt ein frühzeitigerer Abbruch dieser Einfederbewegung unter erhöhter Druckausübung auf die Halteplatte als bei einem Bewegungsvorgang ohne die Anbindung. In weiterer Ausgestaltung ist vorgesehen, daß die Anbindung aus einem biegschlaffen Anbindungsmittel besteht. Das Anbindungsmittel kann ein Band oder ein Kordel sein.

In weiterer Lösung der aufgezeigten Problematik ist auch vorgesehen, daß der Betätigungsvorsprung seitliche Stützelemente aufweist, zur Abstützung auf einem Rahmen der Aufnahme. Die seitlichen Stützelemente können unmittelbar an den Betätigungsvorsprung angeformt sein. Insbesondere, wenn dieser, wie bevorzugt, als Kunststoffspritzteil ausgebildet ist. Die Aufnahme bildet weiter bevorzugt für die seitliche Stütze einen Gleitweg aus. Wenn im Zuge der Bewegung der Verschlußplatte nach einem zunächst erfolgenden Einfedern des Betätigungsvorsprungs in seiner axialen Richtung die Verschwenkung des Betätigungsvorsprungs auf die Verschlußplatte hin erfolgt, gleiten die seitlichen Stützen auf den genannten Gleitwegen ab. Wesentlich ist, daß durch diese Stützen eine Kraftbelastung, welche zunächst auf die Halteplatte des Staubfilterbeutels eine Bewegung der Verschlußplatte der Aufnahme in die Verschlußstellung sich einstellt, auf einen gewissen Wert oder Bereich begrenzt ist. Darüber hinaus wird die Kraft, abgeleitet über die Stützen, von der Aufnahme des Staubfilterbeutels aufgenommen.

Der Gegenstand der Erfindung ist nachstehend anhand zeichnerisch veranschaulichter Ausführungsbeispiele näher erläutert. Es zeigt:
- Figur 1: eine Ansicht gegen einen Staubsauger mit in strichpunktierter Linienart wiedergegebener Aufklappstellung der den Filterbeutel enthaltenden Kammer,
- Figur 2: die den Filterbeutel enthaltende Kammer in perspektivischer Einzeldarstellung, wobei eine Öffnung zum Eintritt eines Saugstutzens des Staubsaugers im Bereich einer Halteplatte des Staubfilterbeutels verschlossen ist,
- Figur 3: den Bereich der Kammer zur Aufnahme des Staubfilterbeutels in Offenstellung der Kammer, partiell aufgebrochen,
- Figur 4: die Draufsicht auf den Bereich gemäß Figur 3,
- Figur 5: einen mit einer Platte versehenen Betätigungsvorsprung des Staubsaugers in Einzeldarstellung, und zwar in einer Seitenansicht,
- Figur 6: die Darstellung gemäß Figur 5, jedoch in Draufsicht,
- Figur 7: die Darstellung gemäß Figur 5 in Unteransicht,
- Figur 8: den Schnitt gemäß der Linie VIII-VIII in Figur 7,
- Figur 9: den oberen Bereich des Staubfilterbeutels mit seiner Halteplatte in perspektivischer Einzeldarstellung, in geöffnetem Zustand,
- Figur 10: die Draufsicht auf den Staubfilterbeutel mit seiner Halteplatte, unter Fortlassen einer obersten Lage,
- Figur 11: eine der Figur 3 entsprechende Darstellung, jedoch eine Stellung im Zuge des Öffnens des Staubsaugers bzw. des Schließens der Öffnung der Halteplatte betreffend,
- Figur 12: eine weitere Darstellung gemäß der Figur 3, jedoch die Offenstellung des Staubsaugers bzw. die Schließstellung der Öffnung der Halteplatte des Staubfilterbeutels betreffend,
- Figur 13: eine weitere Darstellung gemäß Figur 3, jedoch eine Stellung während des Schließens des Staubsaugers bzw. des Öffnens der Öffnung der Halteplatte betreffend,
- Figur 14: eine Draufsicht auf die Halteplatte eines zweiten Ausführungsbeispiels eines Staubfilterbeutels bei geöffnetem Schieberverschluß,
- Figur 15: einen Querschnitt durch den Gegenstand gemäß Fig. 14, geschnitten entlang der Linie XV-XV,
- Figur 16: eine Darstellung gemäß Fig. 14, nach einer Entfernung der Decklage,
- Figur 17: einen Querschnitt durch einen in einen Staubsauger eingesetzten Staubfilterbeutel mit einer Halteplatte entsprechend den Fig. 14 bis 16,
- Figur 18: eine Ausschnittsvergrößerung der Darstellung der Fig. 17, im Bereich des Saugrohres des Staubsaugers,
- Figur 19: eine Querschnittsdarstellung der Aufnahme des Staubfilterbeutels mit einer Verschlußplatte und einem einfederbaren Betätigungsvorsprung in einer Anbindung, wobei der Betätigungsvorsprung sich in einer ausgefahrenen Stellung befindet,
- Figur 20: eine Darstellung gemäß Fig. 19, wobei der Betätigungsvorsprung sich in einer teilweise eingefahrenen Stellung befindet,
- Figur 21: ein zweites Ausführungsbeispiel eines mit einer Platte versehenen Betätigungsvorsprungs des Staubsaugers in Einzeldarstellung, und zwar in einer Seitenansicht,
- Figur 22: die Darstellung gemäß Fig. 20, jedoch in Draufsicht,
- Figur 23: die Darstellung gemäß Fig. 21 in Unteransicht,
- Figur 24: den Schnitt gemäß der Linie XXIV-XXIV in Fig. 23,
- Figur 25: eine Darstellung gemäß Fig. 21, jedoch mit verschobenem Betätigungsvorsprung,
- Figur 26: eine Darstellung gemäß Fig. 25, jedoch in Draufsicht,
- Figur 27: eine Querschnittsdarstellung der Aufnahme des Staubfilterbeutels mit einer Verschlußplatte und dem Betätigungsvorsprung nach Fig. 21, wobei der Betätigungsvorsprung sich in einer ausgefahrenen Stellung befindet,
- Figur 28: eine Querschnittsdarstellung der Aufnahme des Staubfilterbeutels mit einer Verschlußplatte und dem Betätigungsvorsprung nach Fig. 21, wobei die Verschlußplatte im Filterrahmen eingefaßt ist und
- Figur 29: eine Darstellung gemäß Fig. 28 in Draufsicht.

Der dargestellte Elektro-Staubsauger 1 ist als Handgerät konzipiert. Er besitzt ein Gehäuse 2, an das sich obenhin ein Stiel 3 anschließt mit endseitigem Griff 4. Im Übergangsbereich zwischen Griff 4 und Stiel 3 befindet sich ein Ein/Aus-Schalter 5. Der Elektrokabelanschluß ist mit der Ziffer 9 bezeichnet.

Das Gehäuse 2 ist unterteilt in ein Motorgehäuse 6 und eine sich darüber erstreckende Kammer 7 zur Aufnahme eines Staubfilterbeutels 8. Das Motorgebläse ist zeichnerisch im einzelnen nicht wiedergegeben.

Die dem Motorgehäuse 6 zugekehrte Seite des Staubfilterbeutels 8 steht in Betriebsstellung des Staubsaugers gemäß Figur 1 in Stutzenanschlußverbindung zu einem Gebläse-Luftkanal des Motorgebläses.

Das Motorgehäuse 6 geht unterseitig in eine Rohrkupplung 10 über, welche den Luftströmungsanschluß zu einer Saugdüse 11 herstellt.

Bezüglich der Saugdüse 11 kann es sich um eine sogenannte Saug/Bürsten-Düse handeln, die im Düsenmund eine Bürstenwalze enthält, die über einen separaten Antrieb in Rotation versetzt wird.

Der Gebläsemotor arbeitet also von unten nach oben, drückt demzufolge die Staubluft in den oberhalb des Motorgehäuses 6 stürzend angeordneten Staubfilterbeutel 8.

Der Querschnitt des Gehäuses 2 ist durchweg lang-rechteckig mit schwach ausgewölbten Breitseiten und ebensolchen Schmalseiten. In Figur 1 ist der Staubsauger von der Breitseite her zu sehen.

Die den querschnittsentsprechenden Staubfilterbeutel 8 aufnehmende Kammer 7 ist von einem drahtkorbversteiften Textilsack 12 gebildet, welcher unten, d.h. motorgehäuseseitig in einen versteiften Rand in Form eines Filterrahmens 13 übergeht. Der versteifte Textilsack 12 kann diesem Filterrahmen 13 im Wege der lösbaren Klips-Steckverbindung zugeordnet sein. Der Aufsteckbereich ist dazu abgesetzt.

Zum Entnehmen des Staubfilterbeutels läßt sich das Gehäuse 2 praktisch unter völliger Freigabe seines Querschnittes aufklappen. Die Aufklappstellung ergibt sich aus den Figuren 1 (hier in strichpunktierter Linienart), 3, 4 und 11 bis 13. Die dieses ermöglichende Klappachse 14 befindet sich an der einen Schmalseite des Gehäuses 2. Ihre filterrahmenseitigen Lageraugen sind mit 15 bezeichnet. Diese Lageraugen 15 liegen am Übergangsbereich zwischen Schmalseite und Breitseite der Kammer 7. Zwischen beiden Lageraugen 15 erstreckt sich ein durchgehendes Lagerauge des Motorgehäuses 6.

In dem Bereich der Trennfuge von Motorgehäuse 6 und Kammer 7 ist des weiteren ein Schleppdeckel T in Form eines Zwischenträgers integriert, an welchem der Staubfilterbeutel 8 sitzt. Ein derartiger Zwischenträger T ist aus der deutschen Offenlegungsschrift DE-A-39 11 580 der Anmelderin bekannt. Es wird diesbezüglich vollinhaltlich auf diese Schrift Bezug genommen.

Der Schleppdeckel T weist einen dem Gehäusequerschnitt angepaßten Grundriß auf, tritt von der Mantelwand des Gehäuses 2 jedoch zurück, so daß er in der aus Figur 1 ersichtlichen koaxialen Lage von Motorgehäuse 6 und Kammer 7 im wesentlichen vollständig der Sicht entzogen ist. Der Schleppdeckel T ist ebenfalls klappbar ausgebildet, wobei der Schleppdeckel T scharnierseitig ebenfalls, wie auch der Filterrahmen 13, zwei Lageraugen ausbildet. Hierbei klappt der Schleppdeckel T um dieselbe Klappachse 14 wie die Kammer 7.

Der unmittelbar an den Schleppdeckel T anschließende Staubfilterbeutel 8 besitzt einen als Halteplatte 16 ausgebildeten Boden. Sein allgemeiner Grundriß entspricht ebenfalls der Querschnittsform des Filterrahmens 13, welcher zur abstützenden Auflage der Halteplatte 16 an der Innenwand Randstufen 17 formt. Hierdurch kann die Halteplatte 16 in der Aufklappstellung des Gerätes nicht in die Kammer 7 hineinrutschen. Die gemeinsame Klappachse 14 von Filterrahmen 13 und Schleppdeckel T erstreckt sich etwa auf Höhe der Auflagerandstufe 17 der Filterbeutel-Halteplatte 16.

Bei geschlossenem Gehäuse 2, d.h in Betriebsstellung des Staubsaugers 1, ragt der Gebläse-Luftkanal des Motorgebläses mit einem abgesetzten, zylindrischen Mündungsende in den unteren Bereich 18' eines Saugstutzens 18. Letzterer steht über die Oberseite des Schleppdeckels T vor, wobei der Saugstutzen 18 dem Schleppdekkel T gleich angeformt ist und wobei der Saugstutzen 18, eine querschnittsentsprechende Öffnung 19 der Filterbeutel-Halteplatte 16 durchsetzend, randschließend in den Innenraum des Staubfilterbeutels 8 hineinragt.

Der Saugstutzen 18 verjüngt sich zu seinem freien Ende hin, so daß sein Einführen in die Öffnung 19 praktisch zentrierende Wirkung hat.

Zur Entnahme des Staubfilterbeutels 8 wird die Kammer 7 mit dem Schleppdeckel T nach Lösen einer gehäuseseitigen Verschlußsicherung in die in Figur 3 dargestellte Offenstellung verschwenkt. Um nunmehr den Staubfilterbeutel 8 zur Entnahme freizugeben, wird der Schleppdekkel T von der Kammer 7 abgeklappt, wozu ein Handgriff 20 an der dem Saugstutzen 18 abgewandten Oberseite des Schleppdeckels T vorgesehen ist. Dieser Handgriff 20 ist über ein Filmscharnier an der Oberseite des Schleppdeckels T klappbar angeordnet.

Um bei der Betriebsstellung des Staubsaugers gemäß Figur 1, bedingt durch die stürzende Lage des Staubfilterbeutels 8, ein Zurückfallen von Sauggut in den Bereich des Motorgehäuses 6 zu vermeiden, kann an dem freien Ende des Saugstutzens 18 eine Ventilklappe ausgebildet sein.

An der Unterseite, d.h. an der dem Saugstutzen 18 zugewandten Seite des Schleppdeckels T, ist diesem eine schwenkbare Platte 21 zur Halterung eines Betätigungsvorsprunges B zugeordnet. Diese Platte 21 ist über ein Scharnier 22 an dem freien Ende des Schleppdeckels T schwenkbar angeordnet. Die Platte 21 erstreckt sich von dem Scharnier 22 ausgehend bis etwa zur Mitte des Schleppdeckels T unter Umfassung des Saugstutzens 18. Hierzu besitzt die Platte 21 einen langlochartigen Durchbruch 23. Der dem Scharnier 22 abgewandte Bereich der Platte 21 ist verjüngt ausgebildet. In diesem Bereich ist eine im Querschnitt rechteckförmige Aufnahmekammer 24 formschlüssig angeordnet, welche über den Endbereich der Platte 21 hinausragt. In dieser Aufnahmekammer 24 ist der Betätigungsvorsprung B frei verschiebbar gelagert, wobei der Betätigungsvorsprung B sich im wesentlichen aus einem im Querschnitt rechteckförmigen Betätigungsarm 25 und einer an dem freien Ende dieses Betätigungarmes 25, d.h. dem der Aufnahmekammer 24 abgewandten Ende angeformten Betätigungsnase 26 zusammensetzt. Die Betätigungsnase 26 weist in der Stellung gemäß Figur 3 in Richtung auf den Staubfilterbeutel 8.

Der Betätigungsvorsprung B ist in seiner Erstreckungsrichtung federbar ausgebildet. Hierzu dient eine in der Aufnahmekammer 24 angeordnete Druckfeder 27, welche einen an dem in die Aufnahmekammer 24 hineinragenden Ende des Betätigungsarmes 25 angeordneten Zapfen 28 umfaßt. Anderenends stützt sich die Druckfeder 27 an einer Stirnwand 29 der Aufnahmekammer 24 ab. Letztere ist mit einem Deckel 30 verschlossen, welcher klemmend die Stirnwand 29 und die Seitenwände der Aufnahmekammer 24 umfaßt. In dem offenen Endbereich, d.h. in dem Bereich, in dem der Betätigungsarm 25 in die Aufnahmekammer 24 hineinragt, besitzt der Deckel 30 einen nach innen ragenden Abstützkragen 31. Letzterer dient als Anschlagbegrenzung für den durch die Druckfeder 27 in Auswärtsrichtung belasteten Betätigungsarm 25, welcher einen entsprechenden, korrespondierenden Abstützrand 32 besitzt.

Die Platte 21 und der durch diese getragene Betätigungsvorsprung B sind gegen eine Feder 33 um das Scharnier 22 schwenkbar. Diese Feder 33 erstreckt sich hierbei zwischen der Unterseite des Schleppdeckels T und der dieser Unterseite zugeordneten Seite der Platte 21. Hierzu ist an der Unterseite des Schleppdeckels T eine entsprechende Ausnehmung 34 zur Aufnahme des einen Endes der Feder 33 ausgebildet. Das andere Ende der Feder 33 umfaßt einen kreisrunden Vorsprung 35 der Platte 21 im Bereich des Übergangs von der Platte 21 zu der Aufnahmekammer 24. Die Feder 33 belastet die Platte 21 und den mit dieser verbundenden Betätigungsvorsprung B stets in Richtung auf den Staubfilterbeutel 8. Der Verschwenkweg der Platte 21 ist derart begrenzt, daß bei einem Fortschwenken des Schleppdeckels T von dem Staubfilterbeutel 8 bzw. von dessen Halteplatte 16 weg sich die Platte 21 mit dem Rand des in den Bereich des Durchbruches 23 hineinragenden Vorsprunges 35 an einem außenrandseitigen Kragen 36 des Saugstutzens 18 abstützt (vergl. Figur 12). Die Feder 33 ist, wie weiter vorne bereits im einzelnen beschrieben, insbesondere auch von Bedeutung für die weitere Durchführung und insbesondere Vollendung der Verschlußbewegung bei einem Öffnen des Staubsaugers.

Der Staubfilterbeutel 8 setzt sich im wesentlichen aus der bereits erwähnten Halteplatte 16 und einem an der Unterseite dieser Halteplatte 16 beispielsweise klebeverbundenen, vorzugsweise aus Papier hergestellten Staubbeutel 37 zusammen.

Die Halteplatte 16 besitzt eine nahezu der Innenseite des Filterrahmens 13 entsprechende Kontur und setzt sich aus vier übereinandergeschichteten Lagen aus Pappe-Papierwerkstoff zusammen. Diese Lagen 38 bis 41 sind miteinander verklebt. Die so gebildete Halteplatte 16 stützt sich in eingesetztem Zustand des Staubfilterbeutels 8 an den Randstufen 17 des Filterrahmens 13 ab. Um einem Absacken des Staubfilterbeutels 8 in Betriebsstellung des Staubsaugers 1 gemäß Figur 1 zu verhindern, sind Rastvorrichtungen 42 vorgesehen, welche an der Innenseite des Filterrahmens 13 angeordnet sind und auf die Oberseite der Halteplatte 16 wirken. Der Staubfilterbeutel 8 ist somit im Bereich seiner Halteplatte 16 verrastet.

Zum lagegerechten, sicheren Zuordnen des Staubfilterbeutels 8 weist die Halteplatte 16 im Bereich beider Schmalseiten Orientierungsmerkmale 43 auf, die in passende Gegenmerkmale 44 der Innenwand des Filterrahmens 13 eingreifen. Bezüglich der Orientierungsmerkmale handelt es sich um trapezförmige Vorsprünge an der Schmalseite des die Halteplatte 16 bildenden plattenförmigen Körpers. So erreicht man eine ausrichtungsgerechte Lage zwischen Öffnung 19 und Saugstutzen 18.

An den längeren Seiten-Randkanten weist die Halteplatte 16 Greiföffnungen 45 auf. Beide Greiföffnungen 45 sind abgeschrägt und zur korrespondierenden Innenwand des Filterrahmens 13 hin offen. In geöffneter Stellung des Gehäuses 2 und nach Abschwenken des Schleppdeckels T kann durch Spanngriff der wespentaillenartig eingezogenen Mittelzone der Halteplatte 16 der Staubfilterbeutel 8 bequem erfaßt und aus der Kammer 7 ausgehoben werden.

Wie bereits erwähnt, setzt sich die Halteplatte 16 aus vier übereinandergeschichteten Lagen 38 bis 41 zusammen, wobei unterseitig an der untersten Lage 41 der Papier-Staubbeutel 37 angeklebt ist. Diese unterste Lage 41 besitzt einen kreisrunden Durchbruch 46. Die über dieser Lage 41 angeordnete Lage 40 ist kontur- und flächengleich wie die Lage 41 ausgebildet und weist ebenso einen koaxial zu dem Durchbruch 46 angeordneten Durchbruch 47 auf, welcher auch den gleichen Radius wie der Durchbruch 46 besitzt.

Die über der Lage 40 angeordnete Lage 39 ist als Abstandslage für die die Decke bildende Lage 38 ausgebildet und dient zur Bildung eines Freiraumes 48. Figur 10 zeigt eine Draufsicht auf die Lage 39 unter Fortlassung der über dieser Lage 39 liegenden, die Decke bildenden Lage 38. Die Lage 39 ist im wesentlichen als ein die gleiche Außenkontur wie die anderen drei Lagen aufweisender Randstreifen ausgebildet. Konkret ist dies so gelöst, daß im Bereich des Durchbruches 47 der Lage 40 randaußenseitig Lagenabschnitte 49 bis 51 angeordnet sind, welche sich vom jeweiligen Außenrand bis in die Nähe des Durchbruches 47 erstrecken, unter Belassung eines Abstandes zwischen dem Durchbruch 47 und dem Innenrand des jeweiligen Lagenstreifens. Die an den Längsseiten der Halteplatte 16 angeordneten Lagenstreifen 49 und 51 sind an der dem Durchbruch 47 zugewandten Stirnseite mit dem Lagenstreifen 50 verbunden und erstrecken sich von diesem ausgehend bis in den Bereich der Greiföffnungen 45, welche Greiföffnungen 45 durch entsprechende Ausnehmungen in den Lagen 38, 40 und 41 gebildet sind. Der Abstand zwischen den beiden Randinnenkanten der Lagenstreifen 49 und 51 ist hierbei größer gewählt als der Abstand zwischen den einander zugewandten Randkanten der Greiföffnungen 45. Auf der den Lagenstreifen 49 und 51 gegenüberliegenden Seite der Greiföffnungen 45 setzen sich die Lagenstreifen als Lagenstreifenabschnitte 49' und 51' unter Beibehaltung der gleichen Breite fort. Unter Einhalten eines Abstandes zu den Greiföffnungen 45 verdicken sich die Lagenstreifenabschnitte 49' und 51' derart, daß sie, vom Außenrand der Halteplatte 16 ausgehend, sich bis in den mittleren Bereich der Halteplatte 16 unter Belassung eines Schlitzes 52 erstrecken. Diese verbreiterten Bereiche der Lage 39, welche sich demzufolge in dem dem Durchbruch 47 gegenüberliegenden Endbereich der Halteplatte 16 angeordnet sind, sind mit den Bezugszeichen 53 und 54 bezeichnet. In dem Übergangsbereich zwischen den Lagestreifenabschnitten 49' bzw. 51' und den Bereichen 53 bzw. 54 sind somit in Längserstreckung der Halteplatte 16 wirkende Anschläge 55 gebildet.

Die die Decke bildende oberste Lage 38 weist eine kontur- und nahezu auch flächenmäßig gleiche Ausbildung auf wie die Lagen 40 und 41. Auch hier ist koaxial zu den Durchbrüchen 46 und 47 ein Durchbruch 56 vorgesehen. Diese Durchbrüche 46, 47 und 56 bilden die bereits erwähnte Öffnung 19 der Halteplatte 16. Die oberste Lage 38 ist des weiteren mit einer oberhalb des Schlitzes 52 der Lage 39 angeordneten, randoffenen und nahezu die gleiche Breite wie der Schlitz 52 aufweisenden Ausnehmung 57 versehen. Diese Ausnehmung 57 erstreckt sich von der der Öffnung 19 gegenüberliegenden Schmalseite der Halteplatte 16 ausgehend in Richtung der Längserstreckung der Halteplatte 16 bis etwa zu der Mitte letzterer.

Zwischen den beiden unteren Lagen 40 und 41 ist eine Gummidichtung 58 eingelegt und bevorzugt verklebt.
Diese Gummidichtung 58 ist im Bereich der Durchbrüche 46 und 47 angeordnet und besitzt eine kreisrunde Öffnung 59, welche durchmesserkleiner ausgebildet ist als die Durchbrüche 46 und 47. Die Öffnung 59 der Gummidichtung 58 ist hierbei koaxial zu den Durchbrüchen 46 und 47 ausgerichtet. Die Gummidichtung 58 dient bei durch die Öffnung 59 tretenden und in den Innenraum des Staubfilterbeutels 8 hineinragenden Saugstutzen 18 zum dichtenden Abschluß zwischen dem Staubfilterbeutel 8 und dem Saugstutzen 18.

In dem zwischen den Lagen 38 und 40 gebildeten und durch die Lagenstreifen der Lage 39 begrenzten Freiraum 48 ist ein Verschlußelement V verschieblich gelagert (vergl. Figur 10). Das Verschlußelement V weist hierbei im wesentlichen einen spatenförmigen Grundriß auf, wobei ein Spatenstiel 60 in der in Figur 10 gezeigten Stellung in dem Schlitz 52 der Lage 39 einliegt. Die mit dem Spatenstiel 60 verbundene Verschlußplatte 61 weist eine nahezu dem Abstand zwischen den Randinnenseiten der Lagenstreifen 49 und 51 bzw. der Lagenstreifenabschnitte 49' und 51' entsprechende Breite auf und erstreckt sich in der Stellung gemäß Figur 10 von den Anschlägen 55 der Lage 39 ausgehend bis an den Rand des Durchbruches 47 der Lage 40 bzw. bis an den Rand der Öffnung 19.

Der Spatenstiel 60 des Verschlußelementes V liegt hierbei in der in der obersten Lage 38 vorgesehenen Ausnehmung 57 frei und dient als Betätigungsabschnitt. Hierzu besitzt der Spatenstiel 60 einen Manipulationsvorsprung M in Form einer Knickstelle 62. Hieraus resultiert an dem freien Ende des Spatenstieles 60 ein ausknickbarer Abschnitt 63.

Es ist auch denkbar, den Manipulationsvorsprung M derart auszubilden, daß an dem freien Endbereich des Spatenstieles 61 ein verdickter Bereich angeordnet ist. Alternativ hierzu kann auch in diesem Bereich eine Ausnehmung in Form eines Längsschlitzes oder dergleichen vorgesehen sein.

Bedingt durch diese Ausgestaltung der Halteplatte 16 ist es nunmehr möglich, die Öffnung 19 mittels des Verschlußelementes V wahlweise zu verschließen oder zu öffnen. Hier zu wird das Verschlußelement V im Bereich des Freiraumes 48 der Lage 39 längsverschoben, wobei das Verschlußelement V sowohl in der Verschluß- und Offenstellung als auch in jeder Zwischenstellung in die Außenkontur der Halteplatte 16 vollständig aufgenommen ist. Dies bedeutet, daß weder bei der Verschluß- noch bei der Offenstellung Teile des Verschlußelementes V über die Außenkontur der Halteplatte 16 hinausragen. Dies ist bei dem gezeigten Ausführungsbeispiel auch nicht möglich, da die Form und Größe des Filterrahmens 13 des Staubsaugers 1 keine Vergrößerung der Außenkontur der Halteplatte 16 zulassen würde.

Das Verschieben des Verschlußelementes V erfolgt durch Ergreifen bzw. einem Angreifen an dem Manipulationsvorsprung M, welcher im Bereich der Ausnehmung 57 der obersten Lage 38 zum Angriff freiliegt. Diese Ausnehmung 57 ist hierbei in der Längserstreckung dem Verschiebeweg des Verschlußelementes V angepaßt. Durch Verschieben des Verschlußelementes V aus der Offenstellung gemäß Figur 10 in eine Verschlußstellung in Richtung des Pfeiles y wird die Öffnung 19 der Halteplatte 16 mittels der Verschlußplatte 61 verschlossen. Das Verschlußelement V wird hierbei durch die Lagenstreifen 49 und 51 seitlich geführt. Die Endstellung der Verschlußstellung ist erreicht, wenn die Stirnseite der Verschlußplatte 61 an die innenliegende Randkante des stirnseitigen Lagenstreifens 50 anstößt.

Die Offenstellung ist durch den bereits erwähnten Anschlag der Verschlußplatte 61 an die Anschläge 55 der Lage 39 definiert.

Zur Entnahme eines mit einer derartigen Halteplatte 16 versehenen Staubfilterbeutels 8 aus der Kammer 7 wird dieser zunächst zusammen mit dem Schleppdeckel T aus der Betriebsposition gemäß Figur 1 in eine Entnahmeposition gemäß Figur 3 verschwenkt. Wie aus dieser Darstellung zu erkennen, liegt hierbei die mit dem Betätigungsvorsprung B versehene, schwenkbare Platte 21 in paralleler Lage zu dem Schleppdeckel T zwischen letzterem und der Halteplatte 16. Die Betätigungsnase 26 des Betätigungsvorsprunges B hintergreift hierbei den ausknickbaren Abschnitt 63 des Spatenstieles 60 des Verschlußelementes V. Wird hiernach der Schleppdeckel T mittels des Handgriffes 20 von der Kammer 7 abgeschwenkt, so bewirkt die an dem ausknickbaren Abschnitt 63 angreifende Betätigungsnase 26 ein Verschieben des Verschlußelementes V in die Verschlußstellung der Öffnung 19. Im Zuge des Verschwenkens des Schleppdeckels T verschwenkt gleichzeitig die Platte 21 mit dem Betätigungsvorsprung B um das Scharnier 22, bedingt durch die Feder 33, derart, daß der abknickbare Abschnitt 63 des Verschlußelementes V zumindest über einen großen Teil des Verschwenkweges des Schleppdeckels T stets von der Betätigungsnase 26 beaufschlagt wird. Es erfolgt hierbei eine scherenartige Öffnung zwischen dem Schleppdeckel T und der mit dem Betätigungsvorsprung B versehenen Platte 21. Dadurch bedingt, daß der Betätigungsarm 25 federnd in der Aufnahmekammer 24 gelagert ist, kann dieser entsprechend dem Bewegungsverlauf in die Aufnahmekammer 24 ausweichen. Die federnde Abstützung des Betätigungsvorsprunges B und die federnde Ver-schwenkbarkeit der Platte 21 und des mit dieser verbundenen Betätigungsvorsprunges B gewährleisten stets den Hintergriff der Betätigungsnase 26 hinter den ausknickbaren Abschnitt 63 über den gesamten Verschiebeweg des Verschlußelementes V. Sobald das Verschlußelement V die Verschlußstellung der Öffnung 19 erreicht, stützt sich, wie bereits erwähnt, die Stirnkante des Verschlußelementes V bzw. der Verschlußplatte 61 an der innenliegenden Randkante des Lagenstreifens 50 der Lage 39 ab. In dieser Stellung erreicht auch die Knickstelle 62 des Spatenstieles 60 die Stirnkante 64 der Ausnehmung 57 der obersten Lage 38. Der Betätigungsvorsprung B ist in dieser Stellung weiterhin bemüht, das Verschlußelement V weiter in Richtung des Pfeiles y zu verlagern. Die Betätigungsnase 26 hintergreift dabei immer noch den ausknickbaren Abschnitt 63 des Spatenstieles 60. Im Zuge des weiteren Verschwenkens des Schleppdeckels T von der Kammer 7 fort erfolgt nunmehr ein Untergreifen der Betätigungsnase 26 unter den ausknickbaren Abschnitt 63, welcher, hierdurch bedingt und durch die noch immer vorherrschende Beaufschlagung in Richtung des Pfeiles y, nach oben hin, d.h. durch die Ausnehmung 57 der obersten Lage 38 hinaustretend, ausknickt. Hierbei stellt sich eine zweite Knickstelle 65 ein (vergl. Figur 11). Hier zeigt sich, daß der Spatenstiel 60 breitenmäßig wie die Ausnehmung 57 ausgebildet sein kann, gegebenenfalls auch noch schmaler als diese, da ansonsten der von der Betätigungsnase 26 beaufschlagte bzw. untergriffene Bereich in der in Figur 11 gezeigten Stellung nicht ausweichen kann. Dies würde zu einer Zerstörung des Verschlußelementes V im Bereich der Angriffsfläche der Betätigungsnase 26 führen. Soweit jedoch die Verschiebung des Verschlußelementes und die Einwirkung auf den Spatenstiel 60 nicht über eine Abknickung realisiert ist, sondern lediglich durch einen auf dem Spatenstiel bspw. aufgebrachten Manipulationsvorsprung M, ist es auch möglich und wird bevorzugt, daß der Spatenstiel 60 mit einer größeren Breite als die Ausnehmung 57 ausgebildet ist, so daß die Ränder der Ausnehmung von dem Spatenstiel untergriffen sind.

Im Zuge des weiteren Verschwenkens des Schleppdeckels T in eine den Staubfilterbeutel 8 freigebende Stellung gemäß Figur 12 überfährt der Betätigungsvorsprung B mit der Betätigungsnase 26 den ausknickbaren Abschnitt 63, womit letzterer, die Ausnehmung 57 der obersten Lage 38 durchtretend, hochgestellt wird. Der Betätigungsvorsprung B erreicht hierbei eine vordefinierte Endstellung, indem, wie bereits beschrieben, der in den Durchbruch 23 der Platte 21 hineinragende Vorsprung 35 sich an dem außenrandseitig an dem Saugstutzen 18 angeordneten Kragen 36 abstützt. Der Schleppdeckel T kann auch noch weiter als in die in Figur 12 gezeigte 90°-Stellung verschwenkt werden, so daß der Staubfilterbeutel 8 problemlos aus der Kammer 7 entnommen werden kann.

Zur Entnahme des Staubfilterbeutels 8 wird dieser im Bereich der Greiföffnungen 45 der Halteplatte 16 gegriffen und entgegen der Rastwirkung der Rastvorrichtungen 42 des Filterrahmens 13 aus der Kammer 7 gezogen.

Soll ein derart verschlossener Staubfilterbeutel 8 jedoch weiterhin genutzt werden, so erfolgt das Öffnen der Öffnung 19 in einfachster Weise. Hierzu wird der Schleppdeckel T zurück in Richtung auf die Kammer 7 ver-schwenkt, womit der Betätigungsvorsprung B mit dem freien Endbereich des Betätigungsarmes 25 die an der Stirnkante 64 der Ausnehmung 57 der Halteplatte 16 anliegende Knickstelle 62 beaufschlagt. Im Zuge des weiteren Verschwenkens des Schleppdeckels T in die Schließstellung verlagert der Betätigungsvorsprung B das Verschlußelement V in eine Offenstellung der Öffnung 19, indem der Betätigungsarm 25 das Verschlußelement V im Bereich seines Spatenstieles 60 vor sich herschiebt. Wie bereits weiter vorne angesprochen, ist in diesem Zusammenhang insbesondere auch die Längenveränderbarkeit des Betätigungsvorsprunges B gegen die Druckfeder 27 von Bedeutung. Nämlich dann, wenn aufgrund einer unglücklichen Winkelstellung sich beim Auftreffen des Betätigungsvorsprunges B auf den Spatenstiel 60 an sich eine Blockierung einstellen würde. Statt dessen verkürzt sich zunächst die Länge des Betätigungsarmes 25, wobei sich auch der Einwirkungswinkel auf den Spatenstiel 60 verändert, so daß eine gegebenenfalls sich ergebende Selbsthemmung bzw. Blockierung überwunden werden kann. Im weiteren Verlauf der Schwenkbewegung des Schleppdeckels T schließt sich auch die scherenartige Anordnung von Schleppdeckel T zu der Platte 21 und dem daran angeordneten Betätigungsvorsprung B. Nach vollständigem Öffnen der Öffnung 19 der Halteplatte 16, wobei sich entsprechende Kanten der Verschlußplatte 61 an den Anschlägen 55 der Lage 39 abstützen, überfährt der Betätigungsvorsprung B im Bereich des freien Endes des Betätigungsarmes 25 den abknickbaren Abschnitt 63 und setzt sich mit seiner Betätigungsnase 26 wiederum hinter diesen Abschnitt 63. Hierbei ist auch von Bedeutung, daß der Betätigungsvorsprung 26 gegen einen gehäusefesten Anschlag 26' fährt (vgl. bspw. Fig. 3). Dies geschieht bevorzugt auch noch unter einer gewissen Geräuschentwicklung, welche dem Benutzer einen ordnungsgemäßen Öffnungszustand des Filterbeutels und insgesamt eine funktio-nell einwandfreie Betriebsbereitschaft des Staubsauger signalisiert.

Der dargestellte und beschriebene Staubfilterbeutel 8 ist mit seiner Halteplatte 16 auch in Staubsaugern 1 einsetzbar, welche keine Vorrichtung zum automatischen Schließen bzw. Öffnen im Zuge eines Öffnens bzw. Schließens des Staubsaugers aufweisen. Hier besteht nunmehr auch die Möglichkeit, das Verschlußelement V von Hand in die jeweilige Stellung zu verlagern, indem der abknickbare Abschnitt 63 von Hand gegriffen wird und somit eine Verlagerung des Verschlußelementes V erfolgen kann. Zusätzlich besteht noch die Möglichkeit, das Verschlußelement V im Bereich der Greiföffnungen 45 zu erfassen, indem mittels Klammergriff das zwischen den Lagen 38 und 40 in diesem Bereich freiliegende Verschlußelement V gegriffen und verlagert wird. Dies funktioniert auch in dem konkreten Beispiel, wie es in dem Ausführungsbeispiel gezeigt ist, bei dem das Verschlußelement nur bis an den Rand der Kontur der Halteplatte 16 im Bereich der Greiföffnungen 45 reicht und nicht über diese Kontur hinausragt.

Bei Einsatz eines Staubsaugers 1, der mit einem wie dargestellt und beschriebenen Betätigungsvorsprung B versehen ist, ist auch ein Einsatz von herkömmlichen Staubfilterbeuteln, d.h. Staubfilterbeuteln ohne Verschlußelement V, denkbar. Hier würde bei einem Verschwenken des Schleppdeckels T in eine Offen- bzw. Verschlußstellung der Betätigungsvorsprung B über die Halteplatte 16 hinweglaufen, ohne daß irgendwelche Funktionen ausgeführt würden.

Es ist schließlich auch möglich, die Platte 21 des Schleppdeckels T mit Registriervorsprüngen zu versehen. Diese Registriervorsprünge fahren nach erfolgter Verschwenkung des Betätigungsvorsprunges B in entsprechende Registrieröffnungen, welche in dem gezeigten Ausführungsbeispiel die Greiföffnungen 45 der Halteplatte 16 sein können, ein. Hierbei ist die Ausbildung so getroffen, daß ein Verschließen des Staubsaugers 1 nur bei in die Registrieröffnungen bzw. Greiföffnungen 45 eingefahrenen Registriervorsprüngen möglich ist. Diese Vorrichtung soll dazu dienen, daß ein Schließen des Staubsaugers 1 nur bei eingelegtem Staubfilterbeutel 8 möglich ist. Ist ein Staubfilterbeutel 8 in die Kammer 7 eingesetzt, so verschwenkt der Betätigungsvorsprung B, wie bereits beschrieben, im Zuge der Schließbewegung in Richtung auf die Unterseite des Schleppdeckels T, womit auch die Registriervorsprünge entsprechend verlagert werden, und zwar so, daß sie in Verschließstellung der Kammer 7 zum Schleppdeckel T in die entsprechenden Registrieröffnungen bzw. Greiföffnungen 45 eintreten können. Ist jedoch kein Staubfilterbeutel 8 eingelegt, so findet der Betätigungsvorsprung B kein Widerlager zum Verschwenken, womit die Registriervorsprünge in ihrer Sperrstellung verbleiben. In dieser Sperrstellung stützen sich diese im Zuge der Schließbewegung des Schleppdeckels T beispielsweise an dem Außenrand des Filterrahmens 13 ab, womit einem Schließen des Staubsaugers 1 entgegengewirkt ist. Werden nunmehr noch verschieden große Registriervorsprünge entsprechend verschieden großen Registrieröffnungen zugeordnet, so ist auch ein lagegerechtes Einsetzen des Staubfilterbeutels 8 in die Kammer 7 gewährleistet.

Dargestellt und beschrieben ist, zunächst mit Bezug zur Fig. 14 bei einem zweiten Ausführungsbeispiel, eine Halteplatte 101 eines Staubfilterbeutels. Die Halteplatte 101 ist, wie aus Fig. 15 ersichtlich, insgesamt vierlagig aufgebaut (Fig. 15 ist eine stark vergrößerte Darstellung). Eine obere Lage 102 besitzt eine kreisrunde Öffnung 103 mit einem Öffnungsrand 104. Weiter ist in der oberen Lage 102 ein - breiter - Schlitz 105 ausgebildet. Unter der oberen Lage 102 ist ein verschiebbares Verschlußelement V angeordnet. Das Verschlußelement V ist an seinem stilseitigen Ende mit einem Aufsatz 106, der beim Ausführungsbeispiel auch aus einer Pappelage besteht, versehen. Der Aufsatz 106 ragt in die Schlitzöffnung 105 hinein. Mittels dieses Aufsatzes 106 ist der Verschlußschieber V von Hand oder automatisch verschiebbar.

Der Verschlußschieber V ist in Fig. 14 hinsichtlich seiner Außenabmessungen durch die strichpunktierte Linie angedeutet. Die Öffnung 107 der mittleren Lage 108, d.h. der dritten Lage von oben der Halteplatte 101, ist größer ausgebildet als die - obere - Öffnung 103 bzw. die untere Öffnung 109 (vgl. Fig. 15). Zwischen der Lage 108 und der untersten Lage 110 der Halteplatte 101 ist eine Gummidichtung 111 gefaßt. Beispielsweise ist die Gummidichtung 111 durch Verkleben zwischen den Lagen 108 und 110 gesichert. Die Gummidichtung 111 erstreckt sich ausgehend von dem Öffungsrand 104 kreisringförmig nach innen und besitzt einen inneren Öffnungsrand 112.

Angeformt an die mittlere Lage 108, d.h. die dritte Lage von oben der Halteplatte 101, ist ein Stabilisierungsteil in Form einer Zunge 113. Die Zunge 113 ist an dem von einer Stirnkante 114 des Verschlußelementes V entferntesten Ort (bezogen auf die zurückgezogene Stellung gemäß Fig. 14) der Öffnung 103 angeformt.

Durch die Anformung der Zunge 113 an die Lage 108 der Halteplatte 101 ergibt sich, daß diese beim Ausführungsbeispiel gleichfalls aus einem Pappe-Papierwerkstoff besteht, wie auch die übrigen Lagen der Halteplatte.

Die Zunge 113 besitzt eine Erstreckung e, ausgehend von dem Öffnungsrand 104 in das Innere der Öffnung 103, welche etwa der Hälfte der Erstreckung E der Gummidichtung 111 von dem Öffnungsrand 104 in das Innere der Öffnung 103 entspricht. Beim Ausführungsbeispiel beträgt ein Durchmesser d der kreisrunden Öffnung 103 etwa 5 cm. Die Erstreckung e entspricht etwa 1/10 dieses Durchmessers, also etwa 5 mm, wohingegen sich die Gummidichtung 111 um etwa 1 cm in das Innere der Öffnung 103 erstreckt (Maß E).

Die Schnittdarstellung der Fig. 16 zeigt einen Schnitt in der Ebene zwischen den Lagen 115 - der zweiten Lage von oben - und der Lage 108. Um anzudeuten, daß diese Lagen an sich miteinander verklebt sind und somit zusammenhängen, ist die Schnittebene, soweit sie mit der Verklebung übereinstimmt, in schraffierter Darstellung wiedergegeben.

Es ist ersichtlich, daß die Zunge 113 unmittelbar an die Lage 115 angeformt ist. Zwischen der Lage 115 und der Lage 108 ist die Gummidichtung 111 gefaßt, wobei deren Außenkante nur teilweise kreisförmig verläuft.

Aus den Darstellungen der Fig. 17 und 18 ist das Verhalten der Zunge 113 und die Wirkung der Zunge 113 im Betriebszustand des Staubsaugers ersichtlich.

Es handelt sich hier im einzelnen um einen Staubsauger mit einem sogenannten Schleppdeckel 116, an welchem ein Absaugrohr 117 angeformt ist. Zu den Merkmalen des Staubsaugers im einzelnen wird beispielsweise auf die EP A 25 32 057 verwiesen.

Das Absaugrohr 117 durchsetzt die Öffnungen 103 bzw. 109 sowie die Öffnungen der dazwischen liegenden Lagen der Halteplatte 111. Die Maße der Öffnungen und insbesondere das Maß der Zunge 113 ist auf dem Durchmesser des Absaugrohres 117 derart abgestimmt, daß sich eine Abknickung der Zunge 113 in das Innere des Staubbeutels ergibt. Die Dichtung 111 überfängt die Zunge 113 aber vollständig - und ragt radial nach innen darüber hinaus
- und liegt voll umfänglich an dem Absaugrohr 117 an. Bei einem Herausziehen des Absaugrohres 117 aus der Halteplatte 101 des Staubfilterbeutels bleibt aufgrund der erfolgten Abknickung der Zunge 113 eine gewisse Vorspannung nach Innen und eine entsprechende Einwirkung der Zunge 113 auf die Gummidichtung 111. Dies hat zur Folge, daß sich die Gummidichtung 111 jedenfalls nicht nach oben in Richtung auf die Öffnung 103 zu erstreckt und somit das Verschlußelement V ohne weiteres zugefahren werden kann. Im Verschlußzustand läuft das Verschlußelement V oberseitig auf die Zunge 113 auf
- bezogen etwa auf eine Darstellung gemäß Fig. 15 -.

Mit Bezug zu den Fig. 19 und 20 ist im Querschnitt, teilweise, eine Aufnahme 118 für einen Staubfilterbeutel dargestellt. Bezüglich des Staubfilterbeutels ist insbesondere im Querschnitt eine Halteplatte 101 zu erkennen, wie sie zuvor bereits beschrieben worden ist.

Der Staubsauger bzw. die Aufnahme 118 besitzt eine Verschlußplatte 119, mit dem bereits angesprochenen Absaugrohr 117. Weiter ist ein Betätigungsvorsprung 120 zu erkennen, der eine Nase 121 aufweist, mit welcher er auf das Verschlußelement V des Staubfilterbeutels einwirkt. Der Betätigungsvorsprung 120 ist in eine Aufnahme 122 gegen die Kraft einer Feder 123 linear verschiebbar. Weiter ist der Verschlußschieber 120 über ein Band 124 - unmittelbar - an der Verschlußplatte 119 angebunden. Im einzelnen ist der Anbindepunkt 125 des Bandes 124 an der Verschlußplatte 119 an deren Unterseite, nahe einem Drehgelenk 126 ausgebildet.

Bei der in Fig. 19 dargestellten Stellung, bei welcher der Betätigungsschieber 120 lediglich auf der Halteplatte 111 des Staubfilterbeutels aufsitzt, ist das Band 124 in einer entspannten Stellung. Es besitzt noch einen gewissen Längenvorrat, der ausgenutzt werden kann.

Bei der in Fig. 20 dargestellten Stellung ist eine Drehbewegung der Verschlußplatte 119 eingeleitet worden, so daß diese um die Achse des Gelenkes 126 auf die Halteplatte 111 des Staubfilterbeutels hin schwenkt. Bei dieser Bewegung bleibt zunächst die Relativstellung des Betätigungsvorsprungs 120 relativ zu der Halteplatte 111 unverändert. Der Betätigungsvorsprung 120 fährt lediglich gegen die Federkraft der Feder 123 etwas in die Betätigungsvorsprung 122 ein. Diese Bewegung kann solange fortgeführt werden, bis das Band 124 gestrafft ist. Diese Straffung tritt eher ein, als das max. Einfahrvermögen des Betätigungsvorsprungs 120 in die Aufnahme 122 ausgenutzt ist. Sobald das Band 124 gestrafft ist, tritt durch eine weitere Drehung der Verschlußplatte 119 um die Achse des Gelenkes 126 gleichsam ein Wegziehen des Betätigungsvorsprungs 120 ein, so daß dieser - vermittels der Aufnahme 122 - um seine Anlenkung 127 um die Verschlußplatte 119 auf die - Unterseite - der Verschlußplatte 119 zu verschwenkt. Damit ist einem weiteren Druckaufbau des Betätigungsvorsprungs 120 auf die Halteplatte 111 des Staubfilterbeutels entgegengewirkt.

Im übrigen wird zu der allgemeinen Ausgestaltung der Aufnahme und der Verschlußplatte und des Betätigungsvorsprungs auch auf die nicht vorveröffentlichten Unterlagen der deutschen Patentanmeldung DE-A-43 41 248 verwiesen.

Alternativ - was jedoch im einzelnen nicht dargestellt ist - können auch an den Betätigungsvorsprung 120 seitlich, d. h. senkrecht zur Zeichenebene Stützen ausgebildet sein. Diese Stützen können beispielsweise auf dem - inneren - Rand 128 die Aufnahme 118 für den Staubfilterbeutel zur Auflage kommen. Durch eine geeignete Abstimmung zwischen der Gesamtlänge des Betätigungsvorsprunges 120 und der Anordnung der Stützen kann erreicht sein, daß der Betätigungsvorsprung 120 mit seiner Nase 121 zwar auf die Halteplatte 111 des Staubfilterbeutels zur Auflage kommt, daß jedoch bei dem beschriebenen Verschwenken der Verschlußplatte 119 die sich ergebende erhöhte Kraft im Zuge des - linearen - Einfederns des Betätigungsvorsprungs 120 durch den Auflagenrand 128 aufgenommen wird. Der Aufnahmerand 128 oder die Stützen, die an den Betätigungsvorsprung 120 seitlich ausgebildet sind, können dann im einzelnen weiter so ausgebildet sein, daß sie unter möglichst wenig Reibung aufeinander abgleiten.

Bei einem weiteren Ausführungsbeispiel ist in beschriebener Art eine Verschlußplatte 219 mit Saugstutzen 217 über ein Drehgelenk 226 gegenüber einem Staubsaugergehäuse 202 verschwenkbar gelagert. Ein Betätigungsvorsprung 220 auf einer Platte 221 ist über ein Scharnier 222 an dem freien Ende der Verschlußplatte 219 schwenkbar angeordnet. Auf der Achse 227 des Scharniers 222 ist eine Spreizfeder 233 angeordnet, welche sich über eine Schlaufe 234 auf der Unterseite 237 der Verschlußplatte 219 abstützt, wobei sie der Kreisringform des Saugstutzens 217 angepaßt diesen umschließt. Durch die Kraft der Spreizfeder 233 werden bei geöffneter Verschlußplatte 219 diese und die Platte 221 leicht V-förmig gehalten. Der Öffnungswinkel dieser V-Form wird durch Anschlagen einer L-förmig ausgebildeten Nase 224, die an einen langlochartigen Durchbruch 223 für den Stutzen 217 anschließt, gegen diesen Stutzen 217 begrenzt, vgl. Fig. 27.

Der Saugstutzen 217 ist mit einer Ventilklappe 205 an seinem freien Ende versehen, die ein Zurückfallen von Sauggut, bedingt durch die stürzende Lage des Staubfilterbeutels 208 in Betriebsstellung, verhindert. Es handelt sich hierbei um eine durch Rippen verstärkte Membran, welche an einem Dorn 218 einfach vernietet ist.

Die an der Unterseite 237 der Verschlußplatte 219 verschwenkbar angebrachte Platte 221 trägt den gegen die Kraft zweier Federn 228, 229 verschiebbar gelagerten Betätigungsvorsprung 220. In ausgefahrener Stellung paßt sich die Umrißlinie der Platte 221 mit ausgefahrenem Betätigungsvorsprung 220 etwa der Umrißform der Verschlußplatte 219 bzw. der Verschlußplatte 219 und Platte 221 aufnehmenden Innenseite des Filterrahmens 213 an. Daß heißt, der Betätigungsarm 225 weist etwa die gleiche Breite wie die Platte 221 auf. An seinem freien Ende trägt der Betätigungsarm 225, leicht außermittig versetzt, eine Betätigungsnase 216, welche in der eingangs beschriebenen Art ein Verschlußelement V einer Halteplatte 201 des Staubfilterbeutels 208 mitnimmt.

Anhand der Fig. 21 bis 26 wird die Lagerung des Betätigungsvorsprungs 220 an der Platte 221 näher erläutert. Die Platte 221 weist senkrecht abragende, den Betätigungsvorsprung 220 seitlich einfassende Schenkel 230, 231 auf, welche an ihrem freien Ende auf der der Achse 227 gegenüberliegenden Seite mittels eines Riegels 232 verbunden sind. Zwischen der Unterseite 235 der Platte 221 und dem Riegel 232 ist der Betätigungsarm 225 des Betätigungsvorsprungs 220 geführt. Eine Sperrnase 236 schlägt beim Entspannen der Federn 228, 229 an den Riegel 232 an und verhindert dessen Herausziehen. Die Federn 228, 229 sind in im Querschnitt U-förmig ausgebildeten Kanälen 238, 239 des Betätigungsvorsprungs gehalten. Die freien Schenkelenden der Kanäle 237, 238 liegen auf der Unterseite 235 auf. Für eine bessere Führung des Betätigungsvorsprungs ragen von den freien Schenkeln 230, 231 der Platte 221 Vorsprünge 240, 241 ab, so daß die Kanäle 238, 239 zwischen diesen Vorsprüngen und der Unterseite 235 gehalten sind. In Längserstreckung ist jeder Kanal 238, 239 einerends durch eine Wand geschlossen, auf der sich die Federn 228, 229 abstützen. Das gegenüberliegende Längsende ist offen und dort stützen sich die Federn 228, 229 auf plattenfesten Gegenlagern 242, 243 ab. Bei Schließen des Staubfilterbeutels 8 wird der Betätigungsvorsprung 220 zunächst gegen die Kraft der Federn 228, 229 in Richtung auf den Durchbruch 223 verschoben. Dabei liegt der Durchbruch 223 zwischen den Kanälen 238, 239 und kann der die Kanäle 238, 239 verbindende Betätigungsarm 225 dafür eine Ausrundung 244 aufweisen. Zur Begrenzung der Verschiebung des Betätigungsvorsprungs 220 auf den Durchbruch 223 hin sind an der Wand 245 der Nase 224 Anschläge 246 vorgesehen, auf die die Stirnseite der Ausrundung 244 des Betätigungsvorsprungs 220 auftrifft.

Die Halteplatte 201 mit dem Verschlußelement V ist im wesentlichen entsprechend den vorangegangenen Ausführungen ausgebildet. Es weist hier jedoch der Spatenstiel 260 einen Manipulationsvorsprung in Form eines Aufsatzes 261 auf, vgl. Fig. 28, der mit der die Decke bildenden obersten Lage der Halteplatte 201 abschließt. Die Breite des Aufsatzes 261 entspricht etwas weniger als der Breite des für die Betätigung des Verschlußelementes V notwendigen Breite des Schlitzes in der obersten Lage der Halteplatte 201, vgl. hierzu auch Fig. 9.

Gegen den von der Oberseite des Spatenstiels 260 und der Längsseite des Aufsatzes 261 gebildeten Winkelraum steht die Betätigungsnase 216 des Betätigungsvorsprungs 220 in Bewegungsrichtung vor, so ein Gegenlager vorfindend. Alternativ zu dem Aufsatz könnte auch eine Ausnehmung vorgesehen sein.

Beim Einschwenken der Verschlußplatte 219 aus der in Fig. 27 gezeigten Lage in die Lage gemäß Fig. 28 legt sich die Platte 221 und der Betätigungsvorsprung 220 an die Unterseite 237 der Verschlußplatte 219 an. Fehlt die Halteplatte 201 und bleibt demgemäß die V-Stellung zwischen der Verschlußplatte 219 und der Platte 221 bzw. dem Betätigungsvorsprung 220 erhalten, läßt sich die Verschlußplatte 219 nicht schließen. Registriervorsprünge 203, 204 an der Platte 221, ausgebildet durch eine Verbreiterung gegenüber dem freien Ende der Platte 221 bzw. des Betätigungsvorsprungs 220, fahren bei maximaler Verschwenkung in Registrieraufnahmen 206 von am Filterrahmen 213 nach innen vorspringenden Aufnahmen 207. Auch damit ist ein Schließen des Staubsaugers nur bei eingelegtem Filterbeutel 208 möglich.

In geschlossenem Zustand, vgl. die Fig. 28, 29 ist die Verschlußplatte 219 dadurch verriegelt, indem Rastnasen 209 Durchbrüche 210 in der Verschlußplatte 219 durchsetzen. Die Rastnasen 209 können von einem Dichtungsrand 212 abragen, der zumindest über die Längserstreckung des Filterrahmens 213 freistehend auf einem Winkel 211 des Filterrahmens 213 angeordnet ist. Gegen die glatte Innenseite des Dichtungsrandes 212 kommt im geschlossenen Zustand eine an der Außenseite der Verschlußplatte 219 umlaufende Dichtlippe 214 in dichtende Anlage. Auch bei diesem Ausführungsbeispiel kann, wie bereits beschrieben, eine Anbindung des Betätigungsvorsprungs 220 an die Verschlußplatte 219, z. B. durch ein biegeschlaffes Anbindungsmittel erfolgen, um im Zuge eines Einfederns des Betätigungsvorsprunges 220 zugleich eine Verschwenkung des Betätigungsvorsprungs 220 einzuleiten.

## Patentansprüche

1. Staubfilterbeutel (8) für einen Staubsauger (1), mit einer aus einem Pappe-Papierwerkstoff bestehenden Halteplatte (16), mit welcher ein Staubbeutel (37) beispielsweise klebeverbunden ist, welche Halteplatte (16) eine dichtungsverschließbare Öffnung (19) für eine Stutzenanschlussverbindung zu einem Gebläse-Luftkanal des Staubsaugers (1) aufweist, wobei die Öffnung (19) mit einem gesonderten Verschlusselement (V) verschließbar ist, das aus einer Öffnungsstellung in eine Verschlussstellung verlagerbar ist, wobei das Verschlusselement (V) zwischen zwei Lagen (38, 40) der Halteplatte (16) verschiebbar ist, wobei weiter das Verschlusselement (V) in einer von der Öffnung (19) gesonderten Ausnehmung (57) der obersten Lage (38) freiliegt, wobei die Längserstreckung der Ausnehmung (57) an den Verschiebeweg des Verschlusselementes (V) angepaßt ist, wobei das Verschlusselement (V) in der Verschlussstellung und in der Offenstellung in die Außenkontur der Halteplatte (16), gegebenenfalls mit Ausnahme eines seitlich quer zur Verschieberichtung an dem Verschlusselement (V) ausgebildeten Verschiebevorsprungs, vollständig aufgenommen ist und an seinem der Öffnung (19) gegenüberliegenden Ende mit einem Manipulationsvorsprung ausgebildet ist, dadurch gekennzeichnet, dass der Manipulationsvorsprung eine Ausnehmung in oder ein Aufsatz (106) auf dem Verschlusselement (V) ist, wobei im Falle des Aufsatzes (106) dieser in die gesonderte Ausnehmung (57) hineinragt und mit der obersten Lage (38) der Halteplatte (16) abschließt.

2. Staubfilterbeutel nach Anspruch 1, dadurch gekennzeichnet, daß der Aufsatz (106) aus einer Pappelage besteht.

3. Staubfilterbeutel nach Anspruch 1 oder 2, dadurch gekennzeichnet, daß die Ausnehmung (57) sich in Richtung der Längserstreckung der Halteplatte (16) erstreckt.

4. Staubfilterbeutel nach Anspruch 3, dadurch gekennzeichnet, daß die Ausnehmung (57) sich von der der Öffnung (19) gegenüberliegenden Schmalseite der Halteplatte (16) ausgehend bis zu deren Mitte erstreckt.

5. Staubfilterbeutel nach einem der vorhergehenden Ansprüche, dadurch gekennzeichnet, daß der in der gesonderten Ausnehmung (57) der obersten Lage (38) freiliegende Bereich des Verschlußelementes (V) als Handhabe dient.

6. Staubfilterbeutel nach einem der vorhergehenden Ansprüche, dadurch gekennzeichnet, daß bei zumindest drei fest angeordneten Pappe-Papierwerkstofflagen (38 bis 40) der Halteplatte (16) eine Lage (40) eine im wesentlichen vollflächige Abstützung für das Verschlußelement (V) in der Offenstellung bildet.

7. Staubfilterbeutel nach einem der vorhergehenden Ansprüche, dadurch gekennzeichnet, daß das Verschlußelement (V) einen im wesentlichen spatenförmigen Grundriß aufweist.

8. Staubfilterbeutel nach Anspruch 7, dadurch gekennzeichnet, daß ein Spatenstiel (60) der Ausnehmung (57) zugeordnet ist.

9. Staubfilterbeutel nach einem der Ansprüche 7 oder 8, dadurch gekennzeichnet, daß im Falle eines ausknickbaren Abschnittes (63) am Spatenstiel (60) zwei Knickstellen (62, 65) ausgebildet sind.

10. Staubfilterbeutel nach einem der vorhergehenden Ansprüche, bei dem weiter randseitig der Öffnung (103) eine über den Öffnungsrand (104) nach innen ragende Gummidichtung (111) vorgesehen ist, dadurch gekennzeichnet, daß in Überdeckung zu der Gummidichtung (111) ein nach innen ragendes Stabilisierungsteil (113) vorgesehen ist.

11. Staubfilterbeutel nach Anspruch 10, dadurch gekennzeichnet, daß das Stabilisierungsteil (113) aus einem Pappe-Papierwerkstoff besteht.

12. Staubfilterbeutel nach Anspruch 10 oder 11, dadurch gekennzeichnet, daß das Stabilisierungsteil (113) zungenartig ausgebildet ist.

13. Staubfilterbeutel nach einem der Ansprüche 10 bis 12, dadurch gekennzeichnet, daß die Erstreckung (e) des Stabilisierungsteils (113) nach innen bezüglich des Öffnungsgrades (104) etwa der Hälfte der Erstreckung (E) der Gummidichtung (111) nach innen entspricht.

14. Staubfilterbeutel nach einem der Ansprüche 10 bis 13, dadurch gekennzeichnet, daß die Erstreckung (E) der Gummidichtung (111) vom Öffnungsrand (104) nach innen etwa 3/10 bis 5/10, vorzugsweise 4/10 des Durchmessers (d) der Öffnung entspricht.

15. Staubfilterbeutel nach einem der Ansprüche 10 bis 14, dadurch gekennzeichnet, daß bei einem mehrlagigen Aufbau der Halteplatte (101) das Stabilisierungsteil (113) an einer in unmittelbaren Kontakt mit der Gummidichtung (111) befindlichen Lage (108) mit angeformt ist.

16. Staubfilterbeutel nach einem der Ansprüche 10 bis 15, dadurch gekennzeichnet, daß das Stabilisierungsteil (113) auf der dem Staubbeutel abgewandten Seite der Gummidichtung (111) angeordnet ist.

## Claims

1. Dust filter bag (8) for a vacuum cleaner (1), having a mounting plate (16) comprising a card-paper material, to which a dust bag (37) is connected, for example by gluing, which mounting plate (16) has a sealingly closable opening (19) for a suction connection to a fan air duct of the vacuum cleaner (1), the opening (19) being closable by means of a separate closure member (V), which is displaceable from an open position into a closed position, the closure member (V) being displaceable between two layers (38, 40) of the mounting plate (16), the closure member (V) furthermore lying uncovered within a recess (57) in the uppermost layer (38), the recess (57) being separate from the opening (19), the longitudinal dimension of the recess (57) corresponding to the path of displacement of the closure member (V), the closure member (V) being accommodated completely in the outer contour of the mounting plate (16) in the closed position and in the open position, if appropriate with the exception of a displacement projection, which is formed laterally, transversely with respect to the direction of displacement, on the closure member (V), and at its opposite end from the opening (19) being formed with a manipulation projection, characterized in that the manipulation projection is a recess in or an attachment (106) on the closure member (V), and in the case of the attachment (106) the latter penetrates into the separate recess (57) and ends flush with the uppermost layer (38) of the mounting plate (16).

2. Dust filter bag according to Claim 1, characterized in that the attachment (106) comprises a card layer.

3. Dust filter bag according to Claim 1 or 2, characterized in that the recess (57) extends in the direction of the longitudinal dimension of the mounting plate (16).

4. Dust filter bag according to Claim 3, characterized in that the recess (57), starting from the narrow side of the mounting plate (16) which lies opposite the opening (19), extends as far as the centre of the mounting plate (16).

5. Dust filter bag according to one of the preceding claims, characterized in that the region of the closure member (V) which lies uncovered in the separate recess (57) in the uppermost layer (38) serves as a handle.

6. Dust filter bag according to one of the preceding claims, characterized in that in the case of at least three fixedly disposed card-paper material layers (38 to 40) of the mounting plate (16), one layer (40) forms a substantially full surface area support for the closure member (V) in the open position.

7. Dust filter bag according to one of the preceding claims, characterized in that the closure member (V) is substantially spade-shaped in plan view.

8. Dust filter bag according to Claim 7, characterized in that a spade handle (60) is associated with the recess (57).

9. Dust filter bag according to one of Claims 7 or 8, characterized in that in the case of a section (63) which may be folded out, two fold locations (62, 65) are formed on the spade handle (60).

10. Dust filter bag according to any of the preceding claims, in which in addition a rubber seal (111) is provided on the peripheral edge of the opening (103), the rubber seal (111) projecting inwardly beyond the periphery of the opening (104), characterized in that an inwardly projecting stabilizing portion (113) is provided in overlapping relationship with the rubber seal (111)

11. Dust filter bag according to Claim 10, characterized in that the stabilizing portion (113) comprises a card-paper material.

12. Dust filter bag according to Claim 10 or 11, characterized in that the stabilizing portion (113) is provided in the form of a tongue.

13. Dust filter bag according to any of Claims 10 to 12, characterized in that a dimension (e) of the stabilizing portion (113) in the inward direction relative to the periphery of the opening (104) corresponds to approximately one-half of the dimension (E) of the rubber seal (111) in the inward direction.

14. Dust filter bag according to any of Claims 10 to 13, characterized in that the dimension (E) of the rubber seal (111) in the inward direction from the periphery of the opening (104) corresponds to approximately three-tenths to five-tenths, preferably four-tenths, of the diameter (d) of the opening.

15. Dust filter bag according to any of Claims 10 to 14, characterized in that for a multilayer construction of the mounting plate (101), the stabilizing portion (113) is provided as part of a layer (108) which is in direct contact with the rubber seal (111).

16. Dust filter bag according to any of Claims 10 to 15, characterized in that the stabilizing portion (113) is provided on the side of the rubber seal (111) directed away from the dust bag.

## Revendications

1. Sac filtrant à poussières (8) pour un aspirateur à poussières (1), avec une plaque de maintien (16) constituée d'un matériau à base de papier carton, à laquelle un sac à poussières (37) est relié, par exemple par collage, la plaque de maintien (16) présentant une ouverture (19) obturable de façon étanche pour une liaison de raccordement de tubulures vers un canal d'air de soufflante de l'aspirateur à poussières (1), l'ouverture (19) étant obturable à l'aide d'un élément de fermeture (V) séparé, qui est déplaçable d'une position d'ouverture à une position de fermeture, l'élément de fermeture (V) étant déplaçable entre deux couches (38, 40) de la plaque de maintien (16), en outre l'élément de fermeture (V) étant monté librement dans un évidement (57), séparé de l'ouverture (19) et appartenant à la couche la plus haute (38), la longueur de l'évidement (57) étant adaptée à la course de déplacement de l'élément de fermeture (V) et, en position de fermeture et en position d'ouverture, l'élément de fermeture (V) étant complètement logé dans le contour extérieur de la plaque de maintien (16), le cas échéant à l'exception d'une saillie de déplacement réalisée sur l'élément de fermeture (V), latéralement, transversalement par rapport à la direction de déplacement, et étant réalisé, à son extrémité opposée à l'ouverture (19), avec une saillie de manipulation, caractérisé en ce que la saillie de manipulation est un évidement ménagé dans, ou une garniture (106) appliquée sur l'élément de fermeture (V), sachant que, dans le cas de la garniture (106), celle-ci pénètre dans l'évidement séparé (57) et vient à la limite de la couche supérieure (38) de la plaque de maintien (16).

2. Sac filtrant à poussières selon la revendication 1, caractérisé en ce que la garniture (106) est constituée d'une couche de carton.

3. Sac filtrant à poussières selon la revendication 1 ou 2, caractérisé en ce que l'évidement (57) s'étend en direction de la longueur de la plaque de maintien (16).

4. Sac filtrant à poussières selon la revendication 3, caractérisé en ce que l'évidement (57) s'étend en partant depuis le côté étroit, opposé à l'ouverture (19), de la plaque de maintien (16), jusqu'à son centre.

5. Sac filtrant à poussières selon l'une des revendications précédentes, caractérisé en ce que la zone, se dégageant dans l'évidement (57) séparé de la couche la plus haute (38), de l'élément de fermeture (V) sert de manette.

6. Sac filtrant à poussières selon l'une des revendications précédentes, caractérisé en ce que, lorsqu'on a au moins trois couches de matériaux en papier-carton (38 à 40) disposées rigidement, de la plaque de maintien (16), une couche (40) forme, à la position d'ouverture, un appui sensiblement sur toute la surface pour l'élément de fermeture (V).

7. Sac filtrant à poussières selon l'une des revendications précédentes, caractérisé en ce que l'élément de fermeture (V) présente un profil sensiblement en forme de bêche.

8. Sac filtrant à poussières selon la revendication 7, caractérisé en ce que le manche de bêche (60) est associé à l'évidement (57).

9. Sac filtrant à poussières selon l'une des revendications 7 ou 8, caractérisé en ce que, dans le cas d'un tronçon (63) susceptible d'être plié par un processus de flambage, deux points de flambage (62, 65) sont formés sur le manche de bêche (60).

10. Sac filtrant à poussières selon l'une des revendications précédentes, pour lequel en outre, du côté bordure de l'ouverture (103), est prévu un joint d'étanchéité en caoutchouc (111) pénétrant vers l'intérieur par-dessus le bord d'ouverture (104), caractérisé en ce qu'une partie de stabilisation (113), pénétrant vers l'intérieur, est prévue en recouvrement du joint d'étanchéité en caoutchouc (111).

11. Sac filtrant à poussières selon la revendication 10, caractérisé en ce que la partie de stabilisation (113) est constituée d'un matériau à base de papier-carton.

12. Sac filtrant à poussières selon la revendication 10 ou 11, caractérisé en ce que la partie de stabilisation (113) est réalisée sous forme d'une languette.

13. Sac filtrant à poussières selon l'une des revendications 10 à 12, caractérisé en ce que l'étendue (e) de la partie de stabilisation (113) correspond vers l'intérieur, pour ce qui concerne le degré d'ouverture (104), à peu près à la moitié de l'étendue (E) du joint d'étanchéité (111) vers l'intérieur.

14. Sac filtrant à poussières selon l'une des revendications 10 à 13, caractérisé en ce que l'étendue (E) du joint en caoutchouc (111) depuis le bord d'ouverture (104) correspond, vers l'intérieur, à peu près à 3/10 jusqu'à 5/10, de préférence à 4/10 du diamètre (d) de l'ouverture.

15. Sac filtrant à poussières selon l'une des revendications 5 à 14, caractérisé en ce que, dans le cas où la plaque de maintien (101) est d'une structure multicouches, la partie de stabilisation (113) est formée d'un seul tenant sur une couche (108) se trouvant en contact direct avec le joint d'étanchéité en caoutchouc (111).

16. Sac filtrant à poussières selon l'une des revendications 10 à 15, caractérisé en ce que la partie de stabilisation (113) est disposée sur le côté, opposé au sac filtrant, du joint d'étanchéité en caoutchouc (111).
